# EUROPÄISCHE PATENTSCHRIFT

(11) **EP 0 917 674 B1**
(45) Veröffentlichungstag und Bekanntmachung des Hinweises auf die Patenterteilung: **03.05.2000**
(21) Anmeldenummer: 97937432.9
(22) Anmeldetag: 30.07.1997
(51) Int. Cl.: G05B 19/404

(54) **VERFAHREN ZUR STEUERUNG DER BEWEGUNG EINER FENSTERSCHEIBE EINER KRAFTFAHRZEUGTÜR**
PROCESS FOR CONTROLLING THE DISPLACEMENT OF THE WINDOW PANE OF A MOTOR VEHICLE DOOR
PROCEDE PERMETTANT DE COMMANDER LE DEPLACEMENT DE LA VITRE D'UNE PORTIERE DE VEHICULE A MOTEUR

(30) Priorität: 09.08.1996 DE 19632139
(43) Veröffentlichungstag der Anmeldung: 26.05.1999
(73) Patentinhaber: Brose Fahrzeugteile GmbH & Co. KG, 96450 Coburg (DE)
(72) Erfinder: KALB, Roland, D-96269 Rossach (DE)
(74) Vertreter: Baumgärtel, Gunnar
(86) Internationale Anmeldenummer: DE9701668
(87) Internationale Veröffentlichungsnummer: WO9807079

(56) Entgegenhaltungen:
- EP-A- 0 270 837
- EP-A- 0 331 142
- DE-A- 3 301 071

## Beschreibung

Die Erfindung betrifft ein Verfahren zur Steuerung der Bewegung einer Fensterscheibe einer Kraftfahrzeugtür, insbesondere zur Kurzhubabsenkung der Scheibenoberkante einer freistehenden, rahmenlosen Fensterscheibe aus einem karosserieseitigen formschlüssigen Dichtungsumgriff gemäß dem Oberbegriff des Patentanspruchs 1. Sie gewährleistet, daß die durch Absenken der Fensterscheibe angefahrene Position durch äußere Krafteinwirkungen (Rütteln oder Aufstützen mit der Hand) nicht verändert werden kann. Bei automatischer Kurzhubabsenkung ist dies eine Verbesserung zur Einhaltung bestehender Forderungen bezüglich der Gewährleistung des Einklemmschutzes.

Aus der DE 33 01 071 C2 ist eine Vorrichtung zum Absenken und Anheben einer Fensterscheibe eines Kraftfahrzeugs bekannt, die ein beim Öffnen und Schließen der Tür wirksam werdendes Einschaltglied umfaßt, dessen Signal von einer Steuereinrichtung ausgewertet wird. In Abhängigkeit der momentan anliegenden Spannung wird eine von zwei vorgesehenen Zeitschaltstufen angesprochen, wodurch der Antriebsmotor für eine definierte, vom Spannungsintervall abhängige Zeitdauer in die angesteuerte Richtung in Gang gesetzt wird.

Die beschriebene Vorrichtung dient der Absenkung der Fensterscheibenoberkante aus einem formschlüssigen Dichtungsumgriff eines karosserieseitigen Dichtungselements. Dabei soll die Absenkung der Fensterscheibe, ausgelöst durch die Entriegelung der Fahrzeugtür, gerade so weit erfolgen, daß sich die Tür problemlos öffnen läßt. Andererseits besteht durch veränderte Bedingungen, wie Vergrößerung der Systemlosen der Verstellvorrichtung und Verringerung der Bordspannung, die Gefahr, daß die Scheibenoberkante den Dichtungsbereich nicht vollständig verläßt. Deshalb ist es bisher üblich, den Antrieb für eine Zeitdauer in Richtung Senken anzusteuern, die eine zusätzliche Zeitreserve enthält und in jedem Fall für eine hinreichende Absenkung der Fensterscheibe ausreichend ist.

Von Nachteil hierbei ist, daß selbst dann die Vorschriften zum Einlemmschutz, insbesondere die US-Vorschrift FMVSS 118 § S5, nicht mehr eingehalten werden können, wenn durch die motorische Absenkung der Fensterscheibe noch ein die maximale Breite von 4 mm überschreitender Spalt vorliegt. Denn aufgrund der Systemelastizität bzw. des Umkehrspiels des Fensterhebers kann das Aufstützen einer Person auf die Scheibenoberkante oder Rütteln zu einer weiteren Absenkung von mehreren Millimetern führen. In diesen Fällen wäre zur Erlangung einer Betriebserlaubnis der Einsatz eines vergleichsweise teuren Einklemmschutzes erforderlich.

Eine Möglichkeit, die Kurzhubabsenkung einer freistehenden, rahmenlosen Fensterscheibe zu vermeiden, besteht in der Ausnutzung eines reinen Kraftschlusses zwischen Dichtung und Scheibenkante. Dies hat jedoch den Nachteil, daß ein hoher konstruktiver Aufwand für die Scheibenführung und die Scheibenjustage getrieben werden muß. Die notwendigerweise großen Reibkräfte zwischen der Scheibenkante und der Dichtung verursachen sehr hohe Schließkräfte. Außerdem müssen Einschränkungen hinsichtlich der Aerodynamik in diesem Bereich hingenommen werden, was verstärkt Windgeräusche verursacht.

Aus der EP 0 270 837 A1 ist ein Verfahren zur Lageregelung motorisch bewegter Bauteile von NC- und CNC-Werkzeugmaschinen bekannt, bei dem nach Erreichen der Soll-Lage eines Bauteils der Werkzeugmaschine ein die Drehrichtung des Antriebsmotors änderndes Umkehrsignal erzeugt wird. Dadurch wird die normale Lageregelung unterbrochen und ein vorbestimmter Rückstellwert erzeugt, der den Antriebsmotor um einen der Umkehrspanne entsprechenden Winkel zurückdreht. Dieses Verfahren ist jedoch nicht auf die Steuerung einer Fensterscheibe in einem Kraftfahrzeug übertragbar. Denn hier kommt es nicht darauf an, ein vorgegebenes Umkehrspiel auszugleichen, welches durch das Spiel einzelner Getriebeelemente hervorgerufen wird, sondern es muß vielmehr eine durch äußere Krafteinwirkung und Alterung veränderliche und daher variable Systemlose ausgeglichen werden.

Der Erfindung liegt die Aufgabe zugrunde, ein Verfahren zur Steuerung der Bewegung einer Fensterscheibe einer Kraftfahrzeugtür zu entwickeln, das eine Veränderung einer automatisch angefahrenen abgesenkten Scheibenposition auch bei äußerer Krafteinwirkung sicher ausschließt. Dabei soll das Verfahren veränderte Einflußgrößen, wie Alterung des technischen Systems und Schwankungen der Bordspannung, selbsttätig kompensieren. Im Falle der Verwendung des Verfahrens zur Kurzhubabsenkung soll die abgesenkte Scheibenposition exakt erreicht werden, auch wenn die genannten äußeren Einflußgrößen stark variieren. Insbesondere ist es notwendig, daß zwischen Antriebsbewegungen zur Kompensation der Systemlosen und zur Erzeugung einer echten Scheibenbewegung unterschieden wird.

Erfindungsgemäß wird die Aufgabe durch die Merkmale des Anspruchs 1 gelöst. Die Unteransprüche geben Vorzugsvarianten der Erfindung an, wobei die Merkmale des Anspruchs 2 der Kurzhubabsenkung dienen.

Danach wird zur Sicherung der automatisch angefahrenen, abgesenkten Scheibenposition unmittelbar nach dessen Erreichen der Fensterheberantrieb so lange in Richtung Heben angesteuert, bis die Systemlose durch die Verstellmechanik kompensiert ist. D. h. der Antrieb wird abgeschaltet, bevor sich die Scheibe wieder zu heben beginnt. Im Rahmen der Erfindung soll jedoch noch eine solche Hubbewegung der Fensterscheibe liegen, die sehr viel kleiner als der zur Verfügung stehende Scheibenhub ist und z.B. 1 % des Scheibenhubs beträgt.

Zur Beurteilung des Systemzustandes, d. h. ob eine Systemlose vorliegt oder nicht, wird vorzugsweise als Meßgröße die Periodendauer einer Antriebswelle (z. B. Motorwelle) oder die Stromaufnahme des elektrischen Antriebs herangezogen. Die Periodendauer läßt sich in einfacher Weise durch Auswertung von Hall-Signalen, die an einem Hall-Element von einem auf der Antriebswelle befestigten Magneten generiert werden, ermitteln. Solange eine Systemlose vorliegt, dreht der Motor schneller und nahe seiner Leerlaufdrehzahl, was mit einer vergleichsweise kleinen Periodendauer verbunden ist. Unter Last, also nach der Kompensation der Systemlosen, bremst der Motor ab und die Periodendauer verlängert sich adäquat. Da sich der Zustand eines Elektromotors über die Stromaufnahme sehr gut beurteilen läßt, ist auch die Stromstärke als Meßgröße gut geeignet. Je schneller der Motor dreht, desto geringer ist seine Stromaufnahme.

Um den Grenzbereich zwischen Antriebsbewegungen, die eine Systemlose kompensieren, und Antriebsbewegungen, die eine Verstellung der Fensterscheibe bewirken, auch bei sich verändernden Einflußfaktoren (z. B. Absinken der Bordspannung) hinreichend scharf detektieren zu können, wird das Abschaltkriterium (Grenzwert) auf der Basis wenigstens eines vorangegangenen Meßwertes generiert. Ein elektronischer Filter sorgt dafür, daß nicht jede beliebig kleine Veränderung des Meßwertes zum Abschalten des Antriebs führt. Erst wenn der zu bewertende Meßwert um einen festgelegten absoluten oder relativen (prozentualen) Betrag vom Vergleichswert abweicht, kommt es zur Generierung des Abschaltsignals.

Die Fensterscheibe steht nun in Richtung Heben unter mechanischer Spannung. Durch äußere Kräfte infolge Auflehnens oder Rüttelns wird sie ihre Position nicht mehr verändern. Bei der nächsten Ansteuerung in Richtung Heben wird die Fensterscheibe ohne Verzögerung, d. h. ohne Totzeit, angehoben.

Soll die Erfindung für eine Kurzhubabsenkung einer Fensterscheibe eingesetzt werden, so kann die Absenkung analog zur vorstehend beschriebenen Verfahrensweise erfolgen. Dazu bewertet die Elektronikeinheit die generierten Meßsignale während der Ansteuerung des Antriebs in Richtung Senken hinsichtlich des Systemzustandes. Solange eine Seillose detektiert wird, werden die Wegsignale keiner Scheibenbewegung (Scheibenweg) zugeordnet. Erst nach vollständiger Kompensation der Systemlosen werden die Wegsignale des Antriebes als Scheibenbewegung gewertet. Damit wird sichergestellt, daß die vorgesehene Scheibenposition auch dann noch exakt angefahren wird, wenn sich beispielsweise die Systemlose aufgrund von Alterungen oder die Betriebsspannung aufgrund eines extremen Lade- oder Entladezustandes stark verändert haben.

Alternativ hierzu kann die abgesenkte Scheibenposition aber auch durch einen Endschalter oder durch Messung von Marken an der Scheibe eingestellt werden.

Die Erfindung wird nachfolgend anhand der dargestellten Figur näher erläutert. Sie zeigt schematisch den Kurvenverlauf einer sogenannten Kurzhubabsenkung im T-t-Diagramm, wobei T die Periodendauer einer Antriebswelle, insbesondere einer Motorwelle, und t die Zeit ist.

Das vorliegende Ausführungsbeispiel geht von einer vollkommen geschlossenen Fensterscheibe aus, deren Oberkannte von der Fensterhebervorrichtung in den Dichtungsbereich gedrückt ist; die Fensterscheibe befindet sich in Ruhe. Zum Zeitpunkt t₁ wird der Antrieb des Fensterhebers in Richtung Senken aktiviert. Das dafür notwendige Steuersignal kann infolge des Öffnens der Fahrzeugtür von einem elektrischen Schaltkontakt ausgelöst worden sein, der z.B. mit dem Schloß in Wirkverbindung steht.

Da diese in Richtung Senken angesteuerte Antriebsbewegung gegenüber der vorangegangenen Hubbewegung, die zum Schließen der Fensterscheibe führte, eine Drehrichtungsumkehr darstellt, liegt im Fensterhebermechanismus eine vergleichsweise große Systemlose vor. Deshalb ist mit dem Startpunkt 1 des Antriebs in Richtung Senken nicht unmittelbar eine Scheibenabsenkung verbunden. In einer ersten Phase der Antriebsbewegung (Bereich A) wird zunächst die Systemlose kompensiert. Aufgrund des fehlenden mechanischen Widerstandes beschleunigt der Antrieb in kürzester Zeit etwa auf seine Leerlaufdrehzahl, der die Leerlauf-Periodendauer T_{L} entspricht.

Kurz vor dem Erreichen des Zeitpunktes t₂ ist die Systemlose kompensiert und die Fensterhebermechanik beginnt sich wieder zu verspannen, zunächst jedoch, ohne eine Scheibenbewegung hervorzurufen. Punkt 2 kennzeichnet ein lokales Maximum eines typischen Kurvenverlaufs, das den Übergang zwischen Haftreibung und Gleitreibung der zubewegenden Fensterscheibe und somit den Beginn der Scheibenabsenkung darstellt. Sämtliche bis dahin vom Antrieb oder einer Antriebswelle generierten Bewegungssignale werden der Systemlosen zugeordnet. Erst die Signale des Bereichs B sind mit einer Scheibenbewegung verbunden und werden entsprechend gewertet. Der Antrieb pegelt sich auf seine Nenndrehzahl mit der Periodendauer T_{N} ein.

Die Antriebsbewegung wird gestoppt, wenn aufgrund der im Bereich B generierten Wegsignale ein festgelegter Weg der Scheibenabsenkung ausgeführt ist. Als Maß der Verstellung dient also nicht die Verstellzeit zwischen t₂ und t₃, da bspw. eine veränderte Bordspannung zu unerwünschten Abweichungen im Scheibenhub führen würde.

Um die Scheibenposition gegen Absenken zu sichern, veranlaßt die Steuerelektronik im Punkt 3 eine Drehrichtungsumkehr, die die Systemlose, verursacht durch die vorangegangene Absenkbewegung, kompensiert. Dies geschieht nach dem gleichen Prinzip, wie bereits beschrieben zur Kompensation der Systemlosen in Richtung Senken. Mit dem Abschalten des Antriebs im Punkt 4 sind die Systemlosen des Bereichs C vollständig kompensiert und die Fensterscheibe steht in Richtung Heben unter mechanischer Spannung.

Um den Zeitpunkt t₂, der den Bereich A der Systemlosenkompensation vom Bereich B echter Scheibenbewegung trennt, hinreichend exakt ermitteln zu können, muß ein Grenzwert des den Systemzustand beschreibenden Meßwerts definiert werden. Zweckmäßigerweise wird der Grenzwert auf der Basis mindestens eines vorher ermittelten Meßwertes berechnet, um sämtliche das System beeinflussende Größen (Temperatur, Feuchtigkeit, Alterung, Bordspannung) mit zu erfassen. Durch einen in der Elektronikeinheit abgelegten Algorithmus wird festgelegt, um welchen absoluten oder relativen Betrag der nächste Meßwert abweichen darf. Bei Über- bzw. Unterschreitung dieses Wertes gelten die Systemlosen als kompensiert.

### Bezugszeichenliste

- 1: Startpunkt in Richtung Senken
- 2: Punkt des Übergangs von Haftreibung zu Gleitreibung
- 3: Punkt der Drehrichtungsumkehr von Senken zu Heben
- 4: Punkt der Antriebsabschaltung

- A: Bereich der Systemlosen in Richtung Senken
- B: Bereich der Scheibenabsenkung
- C: Bereich der Systemlosen in Richtung Heben

- T: Periodendauer
- T_{L}: Periodendauer bei Leerlaufdrehzahl
- T_{N}: Periodendauer der Nenndrehzahl

- t: Zeit
- t₁: Zeitpunkt der Aktivierung des Antriebs in Richtung Senken
- t₂: Zeitpunkt beginnender Scheibenabsenkung
- t₃: Zeitpunkt der Drehrichtungsumkehr von Senken zu Heben
- t₄: Zeitpunkt der Antriebsabschaltung

## Patentansprüche

1. Verfahren zur Steuerung der Bewegung einer Fensterscheibe einer Kraftfahrzeugtür mittels eines fremdkraftbetätigten, mit einer Elektronikeinheit verbundenen Fensterhebers, insbesondere zur Kurzhubabsenkung der Scheibenoberkante einer freistehenden, rahmenlosen Fensterscheibe aus einem karosserieseitigen formschlüssigen Dichtungsumgriff, wobei Steuersignale eines Signalgebers, z.B. eines Schalters, an eine elektronische Auswerteeinheit weitergeleitet werden, woraufhin der Antrieb des Fensterhebers in Richtung Senken oder Heben aktiviert wird,
**dadurch gekennzeichnet,**
daß unmittelbar nach einer Absenkung der Fensterscheibe der Fensterheberantrieb solange in Richtung Heben angesteuert wird, bis die durch die Verstellung der Fensterscheibe in die vorangegangene Bewegungsrichtung verursachte Systemlose der Verstellmechanik kompensiert ist, so daß bei der nächsten Ansteuerung in Richtung Heben die Fensterscheibe ohne Verzögerung angehoben wird.

2. Verfahren nach Anspruch 1 zur Kurzhubabsenkung der Scheibenoberkante einer freistehenden, rahmenlosen Fensterscheibe aus einem karosserieseitigen formschlüssigen Dichtungsumgriff, wobei
a) durch Öffnen der Tür ein Signal generiert und an die elektronische Auswerteeinheit weitergeleitet wird, woraufhin der Antrieb des Fensterhebers in Richtung Senken solange aktiviert wird, bis die Fensterscheibe aus ihrer geschlossenen Position in eine vorgegebene teilweise geöffnete Position verfahren ist,
b) während des Ansteuerns des Antriebs zum Zwecke des automatischen Absenkens der Fensterscheibe eine erste Phase seiner Stellbewegung der Kompensation der Systemlosen der Fensterhebermechanik und eine zweite Phase seiner Stellbewegung dem Weg der Scheibenabsenkung zugeordnet wird und
c) nach dem Schließen der Kraftfahrzeugtür infolge der Generierung eines weiteren Signals die automatisch abgesenkte Fensterscheibe wieder automatisch geschlossen wird.

3. Verfahren nach Anspruch 1 oder 2, **dadurch gekennzeichnet,** daß die Systemlose als kompensiert gilt, wenn ein Grenzwert einer den Systemzustand widerspiegelnden Meßgröße überschritten oder unterschritten wird.

4. Verfahren nach Anspruch 3, **dadurch gekennzeichnet,** daß der Grenzwert aus wenigstens einem vorangehend ermittelten Meßwert der Meßgröße generiert wird, wobei der Grenzwert um einen festgelegten festen oder anteiligen Betrag vom letzten Meßwert abweicht.

5. Verfahren nach Anspruch 3 oder 4, **dadurch gekennzeichnet,** daß als Meßgröße die Periodendauer einer Antriebswelle, insbesondere der Welle eines Elektromotors, verwendet wird.

6. Verfahren nach Anspruch 3 oder 4, **dadurch gekennzeichnet,** daß als Meßgröße die Stromaufnahme eines elektrischen Antriebs verwendet wird.

7. Verfahren nach wenigstens einem der Ansprüche 1 und 3 bis 6, **dadurch gekennzeichnet,** daß als Maß für den Weg einer automatischen Scheibenabsenkung die Anzahl der Umdrehungen einer Antriebswelle verwendet oder eine Direktmessung an der Fensterscheibe ausgeführt oder ein Endschalter eingesetzt wird.

## Claims

1. Method for controlling the displacement of a window pane of a motor vehicle door by means of a remote-controlled window lifter connected to an electronics unit, more particularly for the short-stroke lowering of the upper edge of a free-standing, frameless window pane from a positive-locking sealed engagement on the side of the body, wherein control signals of a signal transmitter, e.g. a switch, are sent to an electronics evaluator unit whereupon the drive of the window lifter is activated in the sense of lowering or lifting, characterised in that immediately after a lowering of the window pane the window lifter drive is controlled in the sense of lifting until the system deficiency of the displacement mechanism caused by the displacement of the window pane into the preceding direction of movement is compensated so that for the next control in the sense of lifting the window pane is lifted without delay.

2. Method according to claim 1 for the short stroke lowering of the upper edge of a free-standing frameless window pane from a positive-locking sealing engagement on the body side, wherein
a) through opening of the door a signal is generated and forwarded to the electronics evaluator unit whereupon the drive of the window lifter is activated in the sense of lowering until the window pane has moved from its closed position into a predetermined partially opened position,
b) during the control of the drive for the purpose of automatically lowering the window pane a first phase of its setting movement is allotted to the compensation of the system deficiencies of the window lifter mechanism and a second phase of its setting movement is allotted to the path of the pane lowering, and
c) after the closing of the vehicle door as a result of the generation of a further signal the automatically lowered window pane is again automatically closed.

3. Method according to claim 1 or 2 characterised in that the system deficiency is regarded as compensated when a boundary value of a measuring parameter reflecting the system state is exceeded or understepped.

4. Method according to claim 3 characterised in that the boundary value is generated from at least one previously determined measured value of the measuring parameter wherein the boundary value deviates from the last measured value by an established fixed or proportionate amount.

5. Method according to claim 3 or 4 characterised in that the period length of a drive shaft, more particularly the shaft of an electric motor is used as the measuring parameter.

6. Method according to claim 3 or 4 characterised in that the current collection of an electric drive is used as the measuring parameter.

7. Method according to at least one of claims 1 and 3 to 6 characterised in that the number of revolutions of a drive shaft is used as a measure for the path of an automatic pane lowering, or a direct measurement is carried out on the window pane or a limit switch is used.

## Revendications

1. Procédé pour commander le déplacement d'une vitre de fenêtre d'une portière de véhicule automobile comportant un lève-glace actionné par une force extérieure et relié à une unité électronique, notamment pour abaisser sur une course de faible longueur le bord supérieur de la vitre de fenêtre dégagée sans cadre à partir de l'entourage d'étanchéité situé sur la carrosserie et établissant une liaison par formes complémentaires, selon lequel des signaux de commande d'un transfert de signaux, par exemple d'un interrupteur, sont transmis à une unité d'exploitation électronique, à la suite de quoi l'entraînement du lève-glace est activé dans le sens d'un abaissement ou d'un relevage,
caractérisé en ce
que juste avant un abaissement de la vitre, le dispositif de lève-glace est commandé dans le sens du relevage jusqu'à ce que le jeu du mécanisme de réglage, qui est provoqué par le réglage de la vitre de fenêtre dans la direction de déplacement précédente, soit compensé de sorte que lors de la commande suivante dans le sens du relevage, la vitre de la fenêtre est soulevée sans retard.

2. Procédé selon la revendication 1 pour abaisser, sur une course de faible longueur, le bord supérieur d'une vitre dégagée sans cadre à partir d'un entourage d'étanchéité situé côté carrosserie et établissant une liaison par formes complémentaires,
selon lequel
a) un signal est produit sous l'effet de l'ouverture de la portière et est transmis à l'unité d'exploitation électronique, à la suite de quoi l'entraînement du lève-glace dans le sens de l'abaissement est activé jusqu'à ce que la vitre de la fenêtre soit amenée de sa position fermée dans une position prédéterminée, partiellement ouverte,
b) pendant la commande du dispositif d'entraînement pour réaliser l'abaissement automatique de la vitre de la fenêtre, une première phase de son déplacement de réglage est associée à la compensation du jeu du système de la mécanique du lève-glace, et une seconde phase de son déplacement de réglage est associée au trajet d'abaissement de la vitre, et
c) après la fermeture de la portière du véhicule automobile, sous l'effet de la production d'un autre signal, la vitre de fenêtre, abaissée de façon automatique, est à nouveau fermée de façon automatique.

3. Procédé selon la revendication 1 ou 2, caractérisé en ce que le jeu du système est considéré comme étant compensé lorsqu'une valeur limite d'une grandeur de mesure reproduisant l'état du système est dépassée vers le haut ou vers le bas.

4. Procédé selon la revendication 3, caractérisé en ce que la valeur limite est produite à partir d'au moins une valeur de mesure, déterminée précédemment, de la grandeur de mesure, la valeur limite s'écartant de la dernière valeur de mesure, d'une valeur absolue constante ou proportionnelle fixée.

5. Procédé selon la revendication 3 ou 4, caractérisé en ce qu'on utilise comme grandeur de mesure la durée de la période d'un arbre d'entraînement, notamment l'arbre d'un moteur électrique.

6. Procédé selon la revendication 3 ou 4, caractérisé en ce qu'on utilise comme grandeur de mesure l'absorption de courant d'un dispositif d'entraînement électrique.

7. Procédé selon au moins l'une des revendications 1 et 3 à 6, caractérisé en ce qu'on utilise comme mesure du trajet d'un abaissement automatique de la vitre, le nombre de rotations d'un arbre d'entraînement ou qu'on exécute une mesure directe sur la vitre de la fenêtre ou qu'on utilise un interrupteur de fin de course.
